# FASCICULE DE BREVET EUROPEEN

(11) **EP 0 668 734 B1**
(45) Date de publication et mention de la délivrance du brevet: **08.12.1999**
(21) Numéro de dépôt: 94927690.1
(22) Date de dépôt: 14.09.1994
(51) Int. Cl.: A45D 26/00

(54) **APPAREIL A EPILATION MECANIQUE PAR ARRACHAGE DE POILS SUR LA PEAU**
MECHANISCHE ENTHAARUNGSVORRICHTUNG ZUM ENTFERNEN VON KÖRPERHAAREN
MECHANICAL AIR REMOVAL DEVICE

(30) Priorité: 15.09.1993 FR 9310986; 09.03.1994 FR 9402716
(43) Date de publication de la demande: 30.08.1995
(73) Titulaire: SEB S.A., 69130 Ecully (FR)
(72) Inventeur: ROSSON, Yves, F-01330 Ambérieux-en-Dombes (FR); BEILLARD, Bernard, F-69005 Lyon (FR)
(86) Numéro de dépôt international: FR9401078
(87) Numéro de publication internationale: WO9507638

(56) Documents cités:
- EP-A- 0 348 862
- EP-A- 0 493 849
- FR-A- 2 454 283

## Description

### DOMAINE TECHNIQUE

L'invention concerne un appareil d'épilation mécanique par arrachage de poils sur la peau évitant les douleurs.

### TECHNIQUE ANTERIEURE

En effet, l'épilation mécanique par l'arrachage du poil est une opération généralement assez douloureuse.

Cette opération peut s'effectuer à l'aide de divers appareils portatifs bien connus. Un tel appareil est décrit, à titre d'exemple non limitatif, dans la demande de brevet français FR-A-2.675.354, au nom de SEB S.A. L'appareil enseigné par cette demande de brevet français est un appareil à épiler du type à lames de pincement. Il comprend un boîtier destiné à être tenu à la main, renfermant un moteur électrique relié à un rouleau rotatif portant des moyens de pincement et d'arrachage des poils.

La demande de brevet français FR-A-2 454 283 décrit un appareil d'épilation par arrachage des poils comportant un carter renfermant un moteur et une vis hélicoïdale qui entraîne les poils contre la partie interne du carter garnie d'une matière adhésive. Un courant d'air est uniquement prévu pour aspirer les poils dans la vis hélicoïdale. Un tel appareil comporte aussi, à la partie basse du carter, un vaporisateur de produit simplement rafraîchissant mais sans relation avec les douleurs provoquées par l'épilation.

Ce type d'appareil, ou des appareils remplissant la fonction arrachage du poil en mettant en oeuvre des méthodes mécaniques analogues, remplissent de façon satisfaisante cette fonction qui leur est dévolue. Cependant, comme il a été indiqué, l'arrachage du poil occasionne des douleurs.

### EXPOSE DE L'INVENTION

Il est bien connu par ailleurs que le froid insensibilise.

Le document EP-A-0 348 862 propose d'atténuer les douleurs provoquées par l'arrachage du poil insensibilisant partiellement la peau juste avant l'épilation par du froid. Les moyens utilisés sont soit un élément thermoélectrique soit un accumulateur de froid.

Cependant ces moyens utilisés s'avèrent soit complexes et difficile de mettre en oeuvre, soit d'une autonomie limitée.

L'invention, en tirant parti de cette constatation, se fixe pour but un appareil à épilation mécanique qui, tout en conservant les fonctionnalités des appareils de l'Art Connu, permet simultanément, de supprimer, ou tout au moins d'atténuer fortement les sensations de douleurs occasionnées par l'arrachage du poil.

Pour ce faire, on pourvoit l'appareil à épiler de moyens permettant de refroidir la zone de peau à épiler, avant ou pendant l'arrachage du poil. En réalité, cette action se prolonge également après cette opération.

Il y a donc au moins deux phases :
- avant : la peau est préparée pour l'insensibilisation,
- après : le refroidissement soulage, apporte du confort.

Selon une caractéristique importante de l'invention, on refroidit la peau à distance. Pour cela, un fluide est déposé sur la peau par différents moyens : rouleau applicateur, pulvérisateur, etc ... Ensuite, on procède à une évaporation forcée du fluide à l'aide d'un système de ventilation qui abaisse ainsi la température de la surface de la peau de quelques degrés.

Le fluide peut être de l'eau, un produit plus volatile, par exemple une solution alcoolisée, ou encore un produit antiseptique ou hypoallergénique.

Selon un premier mode de réalisation, l'humidification de la peau s'effectue à l'aide d'un rouleau humidificateur, lui-même humidifié par un fluide contenu dans un réservoir autonome.

Dans une variante de ce mode de réalisation, le rouleau humidificateur sert lui-même de réservoir.

En général, les moyens d'épilation (par exemple un rouleau de disques et de lames comme décrit dans la demande de brevet français précitée) sont entraînés par un moteur électrique incorporé dans le boîtier de l'appareil.

De façon avantageuse, le système de ventilation est assuré par un ventilateur mû également par le moteur d'entraînement des moyens d'épilation.

Selon ce premier mode de réalisation, l'humidification de la peau est effectuée avant l'opération d'épilation, les moyens d'humidification (un rouleau par exemple) étant situés en amont des moyens d'épilation par rapport au déplacement de l'appareil sur la peau.

Selon une variante supplémentaire de ce mode de réalisation, on peut également obtenir une humidification et une épilation simultanées.

Enfin, selon un deuxième mode de réalisation, l'humidification de la peau est obtenue par pulvérisation du fluide.

L'invention a donc pour objet un appareil d'épilation mécanique par arrachage de poils sur la peau comportant un boîtier portatif comprenant des moyens d'épilation pour effectuer ledit arrachage de poils sur la peau, des moyens d'entraînement des moyens d'épilation pour l'arrachage des poils, et des moyens pour humidifier la peau sur une zone déterminée de celle-ci à l'aide d'un fluide, caractérisé en ce qu'il comprend des moyens pour sécher cette zone déterminée de peau de manière à obtenir une évaporation dudit fluide et un abaissement superficiel de la température de ladite zone entraînant une insensibilisation, au moins partielle, de cette zone de peau lors dudit arrachage de poils.

L'appareil d'épilation mécanique selon l'invention permet donc d'obtenir une épilation mécanique efficace et de manière simple, c'est-à-dire conserve notamment toutes les fonctionnalités d'un appareil de l'Art Connu prévu à cet effet. Il permet cependant d'effectuer cette opération d'épilation dans des conditions de confort que n'autorisent pas lesdits appareils de l'Art Connu, c'est-à-dire permet d'atténuer fortement voire de supprimer les sensations de douleur qui accompagnent l'opération d'épilation.

En outre, cette caractéristique avantageuse est obtenue sans qu'il soit nécessaire de rendre complexe pour autant la structure de l'appareil à épiler. Notamment, il peut être tiré parti de la présence quasi-générale d'un moteur électrique entraînant les moyens d'épilation. Il suffit d'adjoindre à ce moteur un ventilateur qui pourrait d'ailleurs préexister dans un but de refroidissement dudit moteur.

### DESCRIPTION SOMMAIRE DES DESSINS

L'invention sera mieux comprise et d'autres caractéristiques et avantages apparaîtront à la lecture de la description qui suit en regard des figures annexées et parmi lesquelles :
- la figure 1 illustre schématiquement un premier mode de réalisation d'un appareil à épilation mécanique selon l'invention ;
- la figure 2 illustre schématiquement une première variante de ce mode de réalisation ;
- les figures 3A et 3B illustrent schématiquement une deuxième variante de ce mode de réalisation ;
- la figure 4 illustre schématiquement un second mode de réalisation dans lequel on obtient une humidification et une épilation simultanées ;
- les figures 5 et 6 illustrent une variante du mode de réalisation selon la figure 4 ;
- la figure 7 illustre schématiquement un troisième mode de réalisation dans lequel l'humidification est obtenue par pulvérisation ;
- la figure 8 illustre schématiquement un quatrième mode de réalisation dans lequel l'humidification et l'épilation sont réalisées l'une après l'autre ;
- les figures 9 et 10 illustrent une variante de mode de réalisation selon la figure 8 ; et
- la figure 11 illustre schématiquement un cinquième mode de réalisation dans lequel l'humidification est obtenue par des moyens extérieurs.

Dans ce qui suit, les éléments des figures remplissant des fonctions identiques, ou pour le moins similaires, portent la même référence et ne seront redécrits qu'en tant que de besoin. Pour des raisons de simplification, on appellera "appareil à épiler" l'appareil d'épilation mécanique par arrachage de poils.

### MEILLEURE MANIERE DE REALISER L'INVENTION

La figure 1 illustre schématiquement un premier exemple de réalisation selon un premier mode.

L'appareil à épiler 1 comprend de façon classique, un boîtier 10 de forme adaptée pour être manipulée à la main. Dans ce boîtier, sont incorporés, également de façon classique, des moyens d'épilation sous la référence générale 6, un moteur d'entraînement 3 d'arbres de rotation 30, 31 et des moyens de couplage mécanique sous la référence générale 7. Pour ces derniers, il peut s'agir de trains d'engrenage entraînés par l'extrémité 31 de l'arbre de rotation du moteur 3, éventuellement complétés par des courroies d'entraînement (comme illustré sur la figure 1), ou par tout autre moyen classique. Le moteur peut être alimenté par des moyens extérieurs dérivés du secteur ou autonomes de façon préférentielle (piles, batteries rechargeables). Ces moyens n'ont pas été représentés.

Les éléments qui viennent d'être décrits sont communs à l'Art Connu et on pourra se reporter avantageusement à la demande de brevet français précitée pour une description plus détaillée d'un exemple de réalisation possible de la partie épilateur de l'appareil selon l'invention.

Dans cet exemple, les moyens d'épilation 6 sont constitués, comme il a été indiqué, par un rouleau 60 comprenant des moyens de pincement et d'arrachage (non représentés) en rotation autour d'un arbre dont l'une des extrémités 61 est visible sur la figure 1.

La flèche pleine inférieure indique le sens du mouvement de l'appareil épilateur 1 en contact avec la zone de peau P à épiler. Le refroidissement occasionnant une insensibilisation de la peau P doit s'effectuer avant l'arrachage du poil.

Dans cette version de l'invention, des moyens pour humidifier la peau P et la refroidir à distance sont incorporés dans l'appareil épilateur 1.

Dans le mode de réalisation illustré sur la figure 1, l'humidification est effectuée à l'aide d'un organe 5 comprenant un rouleau 50 tournant autour d'un arbre dont l'une des extrémités 51 est visible sur cette figure. Le rouleau 50 est alimenté en fluide à l'aide d'un réservoir 2 de la manière qui va être explicitée ci-après.

Pour effectuer le refroidissement à distance du fluide, on pourvoit l'appareil 1 d'une soufflerie 4 ou d'un organe équivalent. De façon avantageuse, le ventilateur 4 est monté sur l'extrémité 30 de l'arbre de rotation du moteur 3. Il pourrait tout aussi bien être entraîné par l'organe de couplage mécanique 7 sans sortir du cadre de l'invention.

On a pourvu le boîtier 10 d'une première ouverture 100, munie préférentiellement d'une grille ou d'un élément similaire, servant à aspirer l'air ambiant (flèche A). Une seconde ouverture 101, également munie préférentiellement d'une grille ou d'un élément similaire, permet d'évacuer en direction de la peau P, l'air soufflé par le ventilateur 4 (flèches B et B').

Le fonctionnement de l'appareil épilateur 1 selon l'invention va maintenant être explicité.

On humidifie le rouleau 50 et on le maintient dans cet état. De façon préférentielle, celui-ci est constitué d'un matériau spongieux ou hydrophile, par exemple de la mousse hydrophile, au moins en périphérie.

On applique le rouleau 50 ainsi humidifié sur la peau P à l'endroit à épiler. Le ventilateur 4 souffle un jet d'air ambiant (sous l'ouverture 101) à l'arrière du rouleau 50 par rapport au sens de déplacement (flèche noire).

Lorsqu'on déplace l'appareil 1 sur la peau P, le rouleau 50 tourne et humidifie la peau P. Celle-ci est séchée par le courant d'air produit. Cette évaporation forcée en superficie, de l'eau ou plus généralement du fluide, comme il est bien connu par les lois de la physique, s'accompagne d'un refroidissement. La peau se refroidit donc fortement, une grande quantité de chaleur est évacuée provoquant un abaissement de la température superficielle de la zone traitée de quelques degrés : typiquement de 4 à 5°C. Ce phénomène provoque une insensibilisation au moins partielle de la zone de peau P à épiler. Cette dernière opération (épilation) est réalisée effectivement lorsque le rouleau 60 (ou de manière plus générale les moyens d'épilation mécanique) arrive sur la zone préalablement refroidie.

Les moyens permettant de dispenser le fluide au rouleau 5 vont maintenant être décrits.

Conformément au mode de réalisation illustré sur la figure 1, on dispose, dans le boîtier 10, un réservoir 2 destiné à stocker le fluide dispensé sur le rouleau 50 pour l'humidifier. Il se compose d'une cavité dont la paroi inférieure 20 (dans l'exemple illustré), dans une zone en regard du rouleau 50, épouse la forme de celui-ci, c'est-à-dire une forme sensiblement cylindrique. Cette portion de paroi est munie d'au moins un orifice 200 en regard du rouleau 50. De façon avantageuse, cette portion de paroi est munie d'une rangée d'orifices 200 parallèle à, et en regard d'une génératrice du rouleau. Le réservoir 2 comporte un bouchon 201 ou un élément analogue assurant l'étanchéité après remplissage de fluide. Ce dernier est en général de l'eau mais il peut y être adjoint toute solution appropriée.

L'espace moyen, ou jeu "d", entre la surface du rouleau 50 et la paroi en regard est déterminé de façon à ce que celui-ci se remplisse, par capillarité, de l'eau ou plus généralement du liquide, contenu dans le réservoir 2.

Les orifices 200 sont alors "noyés" et l'air ne peut plus entrer dans le réservoir 2 pour compenser la perte d'eau, ce qui arrête l'écoulement. La zone du rouleau 50 en regard de la paroi s'imbibe d'eau.

Quand le rouleau 50 tourne, le film d'eau compris dans l'espace d'épaisseur "d" est entraîné par celui-ci et se dépose sur la peau de la zone à épiler. L'air peut entrer à nouveau par le ou les orifices 200 et l'eau s'écouler à nouveau vers le rouleau 50, compensant ainsi la quantité déposée.

Le ventilateur 4, comme illustré, comporte généralement un corps central muni d'ailettes périphériques. Mais d'autres types de ventilateurs, turbines ou organes similaires peuvent naturellement être mis en oeuvre dans le cadre de l'invention.

La figure 2 illustre une variante du mode de réalisation qui vient d'être décrit. L'appareil épilateur 1 comprend comme précédemment, disposé dans un boîtier 10 de forme appropriée, un moteur 3 entraînant les moyens d'épilation mécanique 6 par l'intermédiaire d'un organe de couplage mécanique 7 ; engrenages, etc ... Le moteur entraîne également une turbine 4 disposée sur l'extrémité 30 de l'arbre de rotation du moteur 3. Celle-ci souffle de l'air froid (flèche B) suivant une direction sensiblement longitudinale (sens du mouvement : flèche pleine inférieure).

Selon cette variante, le fluide contenu dans le réservoir 2 alimente le rouleau humidificateur 50 par un canal 21, débouchant sur une des extrémités 51, de l'arbre de rotation de ce rouleau. Cet arbre est creux au moins en partie, de manière à définir un canal comportant des orifices (non représentés) permettant l'imbibement du rouleau 50. Celui-ci est réalisé en matériau hydrophile. Le fluide dispensé au rouleau diffuse vers sa surface extérieure et humidifie la peau lorsque le rouleau 50 est en contact avec celle-ci et en rotation autour de son arbre 51-52.

Les figures 3A et 3B illustrent un exemple de réalisation supplémentaire dans laquelle le réservoir de fluide est intégré à l'organe humidificateur 5.

Pour ce faire, dans l'exemple de la figure 3A, l'organe humidificateur 5 comprend un tambour 55 ayant deux parois latérales 550 et 551, avantageusement de diamètre plus important que le diamètre du tambour 55, lui donnant la forme générale d'une bobine. On dispose autour du tambour 55 un anneau périphérique 500 en matériau hydrophile ou spongieux.

Le tambour 55 contient le fluide et est muni d'orifices 552 permettant la communication entre l'intérieur du tambour 55 et le matériau hydrophile spongieux 500. Celui-ci s'imbibe donc du liquide contenu à l'intérieur du tambour 55.

Pour introduire le fluide dans le tambour 55, on peut pratiquer un orifice sur une des parois latérales (par exemple la paroi 550), orifice obturé en fonctionnement par un bouchon 54 ou tout élément approprié.

Dans l'exemple de la figure 3B, l'organe humidificateur 5 comprend un réservoir 560 en forme de rouleau et un patin 562 en matière hydrophile placé sur le réservoir, sur une partie de la surface du rouleau adaptée à être en contact avec la peau. Le réservoir 560 est fixe, l'humidification de la peau étant obtenue par le frottement en va-et-vient du patin 562 sur la peau.

Le patin 562 est humidifié grâce à des trous 561 prévus à la surface du réservoir 560. Il est monté sur le réservoir grâce à des moyens mécaniques 563 tels qu'un écrou de serrage. Le patin 562 peut également être collé par un adhésif sur la surface du réservoir 560.

Dans les exemples de réalisation qui viennent d'être décrits, l'opération d'humidification et de refroidissement de la peau P s'effectue avant l'opération d'épilation et se prolonge après cette opération (en ce qui concerne le refroidissement).

Dans l'exemple du mode de réalisation illustré par la figure 4, ces deux opérations s'effectuent quasisimultanément et le refroidissement se prolonge après l'opération d'épilation.

L'organe de ventilation 4 est disposé au-dessus (dans l'exemple illustré) du rouleau d'épilation 60. Comme précédemment, il est entraîné par le moteur 3 qui, lui-même, entraîne le rouleau 60 à l'aide d'organes non représentés. Ces organes sont similaires à ceux précédemment évoqués (figures 1 et 2 : 7).

Toujours dans l'exemple de réalisation illustré, on dispose deux réservoirs, 2 et 2', de part et d'autre du rouleau 6. Les extrémités inférieures de ces réservoirs 2 et 2', respectivement 22 et 22', sont avantageusement plus étroites que les zones supérieures 23 et 23'. Cette disposition permet de "pincer" deux éléments 8 et 8' en matière spongieuse destinés à être mis en contact avec la peau P. La longueur de ces éléments 8 et 8' sera préférentiellement au moins égale à celle du rouleau 60 de manière à couvrir et à humidifier toute la zone de peau P à épiler. L'humidification s'effectue selon cette variante de réalisation par capillarité ou goutte-à-goutte.

Le fait de disposer de deux réservoirs 2 et 2', de part et d'autre du rouleau 60, permet de ne plus tenir compte du sens du mouvement (flèche noire double) de l'appareil à épiler 1 sur la peau P. On peut cependant ne prévoir qu'un seul réservoir, par exemple le réservoir 2.

On réalise que le ventilateur, soufflant un jet d'air froid (flèches B et B') sur et autour du rouleau 60, permet de refroidir la peau, toujours par évaporation forcée, en même temps que l'opération d'épilation est réalisée.

Des orifices d'aspiration (non représentés) sont pratiqués dans la paroi du boîtier 10, de façon préférentielle en dehors des zones de préhension de l'appareil 1, ce de manière à ce qu'il n'y ait pas de risque d'obturation, ce qui entraînerait un dysfonctionnement. En effet, même si l'humidification de la peau P était réalisée correctement, il n'en serait plus de même de la ventilation et l'effet d'insensibilisation par refroidissement de la peau P escomptée ne serait plus obtenu.

Une variante du mode de réalisation qui vient d'être décrit en relation avec la figure 4 est illustrée par les figures 5 et 6. Cette variante de réalisation est une variante préférée de ce mode car elle permet une efficacité accrue.

Les figures 5 et 6 sont des coupes partielles de l'appareil épilateur suivant deux axes orthogonaux.

L'organe de ventilation est constitué, comme précédemment, par une hélice de ventilateur 4 ou d'un élément similaire. Elle est mue par un moteur électrique 3. Elle est disposée au-dessus de ce rouleau et son axe de rotation est parallèle à celui-ci. Le moteur 3 entraîne le rouleau 6 par l'intermédiaire d'un jeu d'engrenages 7.

L'appareil 1 comprend un réservoir de fluide unique 2, ayant la forme d'un U horizontal. Les branches du U sont disposées au voisinage du rouleau 6, de part et d'autre de celui-ci, c'est-à-dire sensiblement parallèles à l'axe de rotation 61-62 de celui-ci. Cette disposition permet de ne pas gêner la circulation d'air qui peut s'écouler entre le réservoir 2 et les parois du boîter 10 de l'appareil 1, d'une part : flèche B, et à l'intérieur du U : flèche B'. Le réservoir 2 est prolongé par un conduit 2010 qui affleure en surface de la parol du boîter 10. Ce conduit est obturé par un bouchon 201 étanche. De chaque côté du rouleau 6, sur sa longueur utile approximativement, des pinceaux, feutres ou tissus capillaires s'appuient par une extrémité 80 sur la peau P à humidifier et sont retenus, par l'autre extrémité 81, dans une gorge 22 prévue à cet effet dans la partie inférieure du réservoir 2. Au-dessus de ces pinceaux, feutres ou tissus capillaires, le réservoir est percé d'au moins un ajutage 200 calibré pour laisser passer un débit de fluide faible et qui augmente quand le moteur 3 tourne, ce à cause des vibrations jusqu'à un débit nominal convenable. L'organe de ventilation 4 pousse l'air provenant d'un orifice 100 de la paroi du boîter 10 vers l'intérieur 110 de l'enceinte 10 d'où il s'échappe de chaque côté des feutres 8, comme il a été indiqué : flèches B et B' ; ce qui provoque l'évaporation forcée de l'eau déposée sur la peau P et la refroidit.

Selon un autre mode de réalisation, on réalise l'humidification de la peau par pulvérisation. Un exemple de réalisation selon ce mode particulier est illustré schématiquement par la figure 7.

Dans l'exemple illustré, le rouleau épilateur 60 est doté d'un axe de rotation au moins en partie creux, du côté de l'extrémité 62 un canal 620 creusé dans cet axe 62-61 communique avec le réservoir de fluide 2. Des canaux transversaux 63 et périphériques 64, communiquant avec le canal axial 620 permettent d'irriguer des brosses 9 disposées en périphérie du rouleau 60. Ces brosses 9, en contact avec la peau P, l'humidifient. La rotation du rouleau 60 crée une dépression faisant circuler le fluide puisé dans le réservoir 2 vers les brosses 9.

Comme précédemment, le moteur 3 entraîne le rouleau 60 par l'intermédiaire d'un jeu d'engrenages 7 ou d'organes équivalents. Le moteur 3 entraîne également une soufflerie 4, aspirant l'air frais (flèche A) par une ouverture 100 pratiquée dans la paroi du boîtier 10 et le propulsant (flèches B et B') vers les moyens d'épilation 6 et la peau P, ce qui produit l'abaissement de la température superficielle et l'insensibilisation escomptés.

Selon un autre mode de réalisation représenté à la figure 8, les moyens 5 pour humidifier la peau P et les moyens 6 d'arrachage des poils sont disposés respectivement à deux extrémités opposées 1a et 1b de l'appareil 1.

Les moyens 5 pour humidifier peuvent être semblables à n'importe quel dispositif déjà décrit en référence aux modes de réalisation, tels qu'un rouleau avec un réservoir incorporé, ou un dispositif d'aspersion.

Les moyens 4 pour sécher, tels qu'un ventilateur actionné par un moteur 3 sont disposés entre les moyens 5 pour humidifier et les moyens 6 d'arrachage des poils.

L'air est adapté à sortir de l'appareil 1 à ses deux extrémités 1a et 1b, comme illustré par les flèches B et B'.

Ainsi, en utilisation, on humidifie d'abord la peau P en appliquant l'extrémité la de l'appareil 1 sur la peau P, le ventilateur 4 étant en marche pour permettre le refroidissement de la peau P en abaissant la température.

Ensuite, l'utilisateur tourne l'appareil pour se servir de l'autre extrémité 1b équipée du rouleau épilateur 6. Le moteur 3 continue d'actionner le ventilateur 4 pendant l'épilation afin de parfaire le séchage et de continuer à refroidir la peau.

Ainsi, l'épilation est réalisée sur une peau P parfaitement sèche et refroidie.

Selon une version préférée de réalisation de l'invention, représentée aux figures 9 et 10, les moyens 5 pour humidifier la peau P et les moyens 6 d'arrachage des poils sont disposés respectivement le long de deux côtés adjacents de l'appareil de section sensiblement parallélépipédique.

Les moyens 6 d'arrachage et les moyens 5 pour humidifier la peau sont disposés à angle droit l'un par rapport à l'autre.

Ainsi, si les moyens 5 pour humidifier sont constitués d'un rouleau 55, avec un réservoir incorporé par exemple, l'axe du rouleau 55 est sensiblement orthogonal à l'axe de rotation des moyens 6 d'arrachage.

Les moyens pour sécher comprennent deux ventilateurs 4a et 4b actionnés par un moteur 3.

L'un des ventilateurs 4a est une soufflerie axiale alors que l'autre ventilateur 4b est une soufflerie centrifuge.

Dans cet exemple de réalisation, le moteur 3 a un axe de rotation sensiblement parallèle à l'axe de rotation des moyens d'arrachage 6.

Chaque ventilateur 4a et 4b est monté à une extrémité de l'axe de rotation du moteur 3, par l'intermédiaire d'une roue libre 51, 52 de sorte que, suivant son sens de rotation, le moteur 3 entraîne alternativement un des ventilateurs 4a et 4b.

Un sélecteur (non représenté) est prévu sur le corps de l'appareil 1 pour modifier le sens de rotation du moteur 3.

Ainsi, en utilisation, on humidifie tout d'abord la peau P grâce aux moyens d'humidification 5 comme illustré à la figure 9.

Le sélecteur est commuté dans une première position, de sorte que le moteur 3 tourne dans un premier sens, entraînant ainsi le ventilateur 4a disposé derrière les moyens pour humidifier 5. L'autre ventilateur 4b et les moyens d'arrachage 6 restent immobiles, grâce à la roue libre 52.

L'appareil est disposé contre la peau P.

L'air entre dans l'appareil notamment par l'ouverture ménagée au niveau des moyens d'arrachage 6 (flèche A) et est canalisé, grâce au ventilateur 4a, sur l'axe de rotation du ventilateur 4a et du moteur 3 de manière à être éjecté de l'appareil par l'ouverture dans laquelle s'étendent les moyens pour humidifier 5 (flèche B).

On obtient ainsi le refroidissement de la peau P.

Dans la seconde phase d'utilisation, l'appareil est pivoté d'un quart de tour de manière à placer les moyens d'arrachage 6 en contact avec la peau P.

L'utilisateur commande la mise en route des moyens d'arrachage 6, en commutant le sélecteur dans une deuxième position.

Le moteur 3 est alors entraîné dans l'autre sens de rotation de manière à entraîner l'autre ventilateur 4b et les moyens d'arrachage 6 en rotation.

Le ventilateur 4a demeure alors immobile grâce à la roue libre 51.

Comme illustré à la figure 10, de l'air entre dans l'appareil (flèche A) par l'ouverture ménagée dans le corps de celui-ci, dans laquelle s'étendent les moyens pour humidifier 5 alors immobiles.

Le ventilateur 4b, disposé derrière les moyens d'arrachage 6, selon un axe de rotation parallèle à l'axe de rotation des moyens d'arrachage 6, est prévu pour avoir une action centrifuge sur l'air de manière à éjecter l'air vers les moyens d'arrachage 6 et hors de l'appareil 10 (flèche B').

Ainsi, pendant la phase d'épilation, le séchage et le refroidissement de la peau P sont continués, de sorte que la douleur est encore atténuée.

La roue libre 51 peut également être supprimée de sorte que, en phase d'épilation, le ventilateur 4a est maintenu en rotation, dans le sens opposé à son sens de rotation lors de la phase d'humidification, ce qui permet d'améliorer encore l'action de refroidissement de la peau.

Selon une autre version de l'invention, telle qu'illustrée à la figure 11, les moyens 5' pour humidifier la peau P sont extérieurs à l'appareil à épiler 1 et sont constitués d'un linge 5', éponge, feutre, etc, imprégné d'un fluide.

L'appareil comprend alors un ventilateur positionné derrière les moyens 6 pour épiler. Ces derniers sont actionnés par un moteur 3 qui permet également d'entraîner le ventilateur 4.

Les moyens d'épilation 6 sont cependant débrayables du moteur 3 afin d'autoriser l'action du ventilateur seul pour refroidir la peau préalablement à l'épilation.

Ainsi, l'utilisateur mouille la partie de la peau P à épiler à l'aide du linge 5' humide. Puis, lors d'une première phase, l'appareil 1 est déplacé sur la peau P, les moyens 6 d'arrachage des poils étant à l'arrêt et le ventilateur 4 soufflant de l'air suivant les flèches B.

La peau est ainsi séchée et refroidie.

Puis, tout en maintenant la ventilation pour continuer à refroidir la peau P, les moyens 6 d'épilation sont mis en actionnement.

Un tel système permet de mieux doser l'eau déposée sur la peau P.

L'invention n'est naturellement pas limitée aux seules variantes de réalisation précisément décrites en relation avec les figures.

En particulier, bien que l'on ait admis implicitement que la soufflerie soit mue par le moteur d'entraînement des moyens d'épilation, et bien que cette disposition soit avantageuse, rien ne s'oppose à ce qu'il en soit autrement et que l'on prévoit un moteur supplémentaire pour la soufflerie.

En outre, la configuration exacte de l'appareil, en particulier du boîtier et la disposition spatiale à l'intérieur du boîtier des éléments constitutifs de l'appareil : moteur, réservoir, etc, procèdent de choix d'ordre technologique et/ou ergonomique à la portée de l'Homme de Métier.

Comme il a été indiqué, l'alimentation en énergie électrique peut s'effectuer par une alimentation extérieure dérivée du secteur ou, de façon préférentielle, par des moyens autonomes : piles, batteries rechargeables. On ne peut exclure non plus l'utilisation de moyens d'épilation mus par des moyens purement mécaniques : moteur à ressorts par exemple.

## Revendications

1. Appareil (1) d'épilation mécanique par arrachage de poils sur la peau comportant un boîtier portatif (10) comprenant des moyens d'épilation (6) pour effectuer ledit arrachage de poils sur la peau (P), des moyens (3, 7) d'entraînement des moyens d'épilation (6) pour l' arrachage des poils, et des moyens (2, 5, 5') pour humidifier la peau (P) sur une zone déterminée de celle-ci à l'aide d'un fluide, caractérisé en ce qu'il comprend des moyens (4a et 4b) pour sécher cette zone déterminée de peau (P) de manière à obtenir une évaporation dudit fluide et un abaissement superficiel de la température de ladite zone entraînant une insensibilisation, au moins partielle, de cette zone de peau (P), lors dudit arrachage de poils.

2. Appareil selon la revendication 1, caractérisé en ce que les moyens (2, 5) pour humidifier la peau (P) sont incorporés dans ledit appareil (1).

3. Appareil selon la revendication 2, caractérisé en ce que lesdits moyens (5) pour humidifier comprennent un rouleau humidificateur (50) mobile autour d'un arbre (51, 52) et un réservoir de fluide (2) alimentant en fluide ledit rouleau humidificateur (50) et en ce que la zone périphérique du rouleau (50) est en contact avec la peau (P) de manière à l'humidifier.

4. Appareil selon la revendication 3, caractérisé en ce que ce réservoir (2) est muni d'au moins un orifice (200) en regard du rouleau (50) et en ce qu'un espace d'épaisseur (d) déterminée est laissé libre entre le rouleau (50) et le réservoir (2) de manière à ce qu'un film de liquide se forme par capillarité, par écoulement dudit liquide contenu dans le réservoir au travers de chacun desdits orifices (200) et s'étende sur ladite zone de peau (P) à humidifier lorsque le rouleau (50) se déplace sur cette zone.

5. Appareil selon la revendication 4, caractérisé en ce que ledit réservoir (2) est muni de plusieurs orifices (200) disposés en regard d'une génératrice dudit rouleau (50).

6. Appareil selon la revendication 2, caractérisé en ce que lesdits moyens (5) pour humidifier comprennent un rouleau humidificateur (50) mobile autour d'un arbre (51, 52) au moins en partie creux de manière à définir un canal de circulation dudit fluide et un réservoir de fluide (2) communiquant (21) avec ledit canal et en ce que ledit canal est muni d'orifices laissant échapper ledit fluide vers la périphérie du rouleau (50) de manière à humidifier la peau (P) lorsque le rouleau (50) est en contact avec celle-ci.

7. Appareil selon l'une quelconque des revendications 3 à 6, caractérisé en ce que ledit rouleau (50) comporte au moins une zone périphérique en matériau hydrophile.

8. Appareil selon la revendication 2, caractérisé en ce que lesdits moyens (5) pour humidifier comprennent un rouleau creux à paroi cylindrique (55) mobile autour d'un arbre (51, 52) et muni d'orifices (552) sur sa paroi cylindrique, en ce que l'intérieur creux de ce rouleau (55) est destiné à recevoir ledit fluide et en ce qu'il est muni d'un anneau périphérique (500) en matériau hydrophile recevant le fluide par lesdits orifices (552) et humidifiant la peau (P) lorsque les moyens d'humidification (5) sont en contact avec celle-ci.

9. Appareil selon la revendication 2, caractérisé en ce que lesdits moyens d'humidification comprennent au moins un réservoir (2, 2') de fluide comportant une extrémité (22) ouverte dans laquelle est disposé un élément en matériau hydrophile (8, 8') mis en contact avec la peau (P) pour l'humidifier.

10. Appareil selon la revendication 9, caractérisé en ce qu'il comprend deux réservoirs (2, 2') disposés de part et d'autre des moyens d'épilation (6).

11. Appareil selon la revendication 9, caractérisé en ce qu'il comprend un réservoir (2) ayant la forme d'un U horizontal, les branches dudit réservoir (2) étant disposées de part et d'autre des moyens d'épilation (6).

12. Appareil selon la revendication 11, caractérisé en ce que l'élément en matériau hydrophile (8) est retenu par une extrémité (81) dans une gorge (22) prévue dans la partie inférieure du réservoir (2), ledit réservoir étant percé au-dessus de l'élément en matériau hydrophile d'au moins un ajutage (200) calibré pour laisser passer un débit de fluide faible.

13. Appareil selon la revendication 2, caractérisé en ce que lesdits moyens d'épilation (6) ayant la forme d'un rouleau (60) tournent autour d'un arbre (61, 62) au moins en partie creux de manière à former un canal (620) de circulation dudit fluide, les moyens d'humidification comprennent un réservoir (2) de fluide communiquant avec ledit canal (620) et des brosses (9) disposées en périphérie du rouleau (60) formant les moyens d'épilation (6) et en ce que ces moyens d'épilation sont munis de canaux (63, 64) communiquant avec ledit canal (620) de circulation et distribuant ledit fluide aux brosses (9) de manière à humidifier la peau (P) par aspersion lorsque les moyens d'épilation (6) sont en contact avec celle-ci.

14. Appareil selon l'une quelconque des revendications 3 à 13, caractérisé en ce que ledit réservoir (2) est muni d'un bouchon (201, 54) permettant son remplissage par ledit fluide et assurant l'étanchéité après remplissage.

15. Appareil selon la revendication 2, caractérisé en ce que les moyens (5) pour humidifier la peau (P) et les moyens (6) d'arrachage des poils sont disposés respectivement à deux extrémités opposées (1a, 1b) de l'appareil (1), lesdits moyens (4) pour sécher étant disposés entre les moyens (5) pour humidifier et les moyens (6) d'arrachage des poils.

16. Appareil selon la revendication 1, caractérisé en ce que lesdits moyens (5') pour humidifier la peau (P); sont extérieurs audit appareil (1) et sont constitués d'un linge (5') imprégné d'un fluide.

17. Appareil selon la revendication 1, caractérisé en ce que lesdits moyens pour sécher la peau (P) comprennent: au moins un ventilateur (4a, 4b) mû par un moteur: électrique (3) générant un jet d'air (B, B') à température ambiante vers la zone déterminée de peau (P) humidifiée et refroidissant celle-ci de manière à, produire ladite insensibilisation.

18. Appareil selon la revendication 2, caractérisé en ce que les moyens (5) pour humidifier la peau et les moyens (6) d'arrachage des poils sont disposés respectivement le long de deux côtés adjacents de l'appareil (1).

19. Appareil conforme à la revendication 18, caractérisé en ce que les moyens de séchage comprennent deux ventilateurs (4a, 4b) actionnés par un moteur (3), chaque ventilateur (4a 4b) étant monté à une extrémité de l'axe de rotation du moteur (3), par l'intermédiaire d'une roue libre (51, 52), de sorte que suivant son sens de rotation, le moteur entraîne alternativement un des ventilateurs (4a, 4b).

20. Appareil conforme à la revendication 19, caractérisé en ce que l'un des ventilateurs (4a) est une soufflerie axiale alors que l'autre ventilateur (4b) est une soufflerie centrifuge.

21. Appareil selon l'une quelconque des revendications 1 à 20, caractérisé en ce que ledit fluide est de l'eau, un produit plus volatile tel qu'une solution alcoolisée, ou un produit hypoallergénique.

## Claims

1. A mechanical epilator (1) that pulls out hairs from the skin, the epilator comprising a portable housing (10) containing epilator means (6) for said pulling out of hairs from the skin (P), drive means (3, 7) for driving the epilator means (6) for pulling out hairs, and means (2, 5, 5') for moistening the skin (P) over a determined zone thereof by means of a fluid, the epilator being characterized in that it comprises drying means (4a and 4b) for drying said determined zone of skin (P) so as to obtain the evaporation of said fluid and a reduction in the surface temperature of said zone of said skin (P) giving rise to at least partial numbness thereof while hairs are being pulled out therefrom.

2. An epilator according to claim 1, characterized in that the means (2, 5) for moistening the skin (2) are incorporated in said epilator (1).

3. An epilator according to claim 2, characterized in that said means (5) for moistening the skin comprise a moistening roller (50) rotatable about a shaft (51, 52), and a fluid tank (2) feeding said moistening roller (50) with fluid, and in that the peripheral zone of the roller (50) is in contact with the skin (P) in such a manner as to moisten it.

4. An epilator according to claim 3, characterized in that the tank (2) is provided with at least one orifice (200) facing the roller (50), and in that a gap of determined thickness ("d") is left between the roller (50) and the tank (2) in such a manner that a film of liquid is formed by capillarity, by said liquid contained in the tank flowing out through each of said orifices (200) and extending over said zone of skin (P) to be moistened when the roller (50) moves over said zone.

5. An epilator according to claim 4, characterized in that said tank (2) is provided with a plurality of orifices (200) disposed facing a generator line of said roller (50).

6. An epilator according to claim 2, characterized in that said moistening means (5) comprise a fluid tank (2) and a moistening roller (50) movable about a shaft (51, 52) that is hollow at least in part so as to define a channel for the flow of said fluid and communicating (21) with said tank, and in that said channel is provided with orifices allowing said fluid to escape towards the periphery of the roller (50) in such a manner as to moisten the skin (P) when the roller (50) is in contact therewith.

7. An epilator according to any one of claims 3 to 6, characterized in that said roller (50) includes at least one peripheral zone made of a hydrophilic material.

8. An epilator according to claim 2, characterized in that said moistening means (5) comprise a hollow roller having a cylindrical wall (55) that is movable about a shaft (51, 52) and that is provided with orifices (552) through its cylindrical wall, in that the hollow inside of said roller (55) is designed to receive said fluid, and in that it is provided with a peripheral ring (500) of hydrophilic material receiving the fluid via said orifices (552) and moistening the skin (P) when the moistening means (5) are in contact therewith.

9. An epilator according to claim 2, characterized in that said moistening means comprise at least one tank (2, 2') of fluid including an open end (22) in which an element (8, 8') of hydrophilic material is disposed that is put into contact with the skin (P) to moisten it.

10. An epilator according to claim 9, characterized in that it includes two tanks (2, 2') disposed on either side of the epilator means (6).

11. An epilator according to claim 9, characterized in that it includes a tank (2) in the form of a horizontal U-shape, the branches of said tank (2) being disposed on either side of the epilator means (6).

12. An epilator according to claim 11, characterized in that the element made of hydrophilic material (8) is held at one end (81) in a groove (22) provided in the bottom portion of the tank (2), said tank being pierced above the element made of hydrophilic material by at least one calibrated opening (200) for allowing a small flow rate of the fluid to pass therethrough.

13. An epilator according to claim 2, characterized in that said epilator means (6) are in the form of a roller (60) rotating about a shaft (61, 62) that is hollow at least in part so as to form a circulation channel (620) for circulation of said fluid, the moistening means comprise a tank (2) of fluid communicating with said channel (620) and brushes (9) disposed at the periphery of the roller (60) forming the epilator means (6), and in that said epilator means are provided with channels (63, 64) communicating with said circulation channel (620) and distributing said fluid to the brushes (9) in such a manner as to moisten the skin (P) by spraying when the epilator means (6) are in contact therewith.

14. An epilator according to any one of claims 3 to 13, characterized in that said tank (2) is provided with a plug (201, 54) enabling it to be filled with said fluid and for sealing it after filling.

15. An epilator according to claim 2, characterized in that the means (5) for moistening the skin (P), and the epilator means (6) are disposed at respective opposite ends (1a, 1b) of the epilator (1), said drying means (4) being disposed between the moistening means (5) and the epilator means (6).

16. An epilator according to claim 1, characterized in that means (5') for moistening the skin (P) are external to said epilator (1) and are constituted by a fluid-impregnated cloth (5').

17. An epilator according to claim 1, characterized in that said means for drying the skin (P) comprise at least one fan (4a, 4b) driven by an electric motor (3) that generates a jet of air (B, B') at ambient temperature directed towards the determined zone of moistened skin (P), and that cools it so as to produce said numbing.

18. An epilator according to claim 2, characterized in that the means (5) for moistening the skin, and the epilator means (6) are disposed along two respective adjacent sides of the epilator (1).

19. An epilator according to claim 18, characterized in that the drying means comprise two fans (4a, 4b) actuated by a motor (3), each fan (4a, 4b) being mounted at one end of the drive shaft of the motor (3) via a respective freewheel (51, 52) such that the motor drives one or other of the fans (4a, 4b) in alternation depending on its direction of rotation.

20. An epilator according to claim 19, characterized in that one of the fans (4a) is an axial blower, while the other fan (4b) is a centrifugal blower.

21. An epilator according to any one of claims 1 to 20, characterized in that said fluid is water, a more volatile substance such as an alcohol solution, or a hypoallergenic substance.

## Patentansprüche

1. Gerät (1) zur mechanischen Enthaarung durch Ausreißen von Haaren aus der Haut, mit einem tragbaren Gehäuse (10) mit Enthaarungsmitteln (6) zum Ausreißen der Haare aus der Haut (P), Mitteln (3, 7) zum Antreiben der Enthaarungsmittel (6) zum Ausreißen der Haare und Mitteln (2, 5, 5') zum Befeuchten der Haut (P) auf einem bestimmten Bereich dieser mittels einer Flüssigkeit, dadurch gekennzeichnet, daß es Mittel (4a und 4b) zum Trocknen dieses bestimmten Bereichs der Haut (P) aufweist, um eine Verdampfung der Flüssigkeit und ein Senken der Temperatur an der Oberfläche des Bereichs zu erreichen, wodurch beim Ausreißen der Haare eine mindestens partielle Unempfindlichkeit dieses Bereichs der Haut (P) hervorgerufen wird.

2. Gerät nach Anspruch 1, dadurch gekennzeichnet, daß die Mittel (2, 5) zum Befeuchten der Haut (P) im Gerät (1) eingebaut sind.

3. Gerät nach Anspruch 2, dadurch gekennzeichnet, daß die Befeuchtungsmittel (5) eine um eine Welle (51, 52) bewegliche Befeuchtungswalze (50) und einen Flüssigkeitsbehälter (2) enthalten, der die Befeuchtungswalze (50) mit Flüssigkeit versorgt, und daß der Umfangsbereich der Walze (50) mit der Haut (P) in Kontakt steht, so daß diese befeuchtet wird.

4. Gerät nach Anspruch 3, dadurch gekennzeichnet, daß der Behälter (2) mit mindestens einer Öffnung (200) gegenüber der Rolle (50) versehen ist und daß ein Abstand mit bestimmter Dicke (d) zwischen der Walze (50) und dem Behälter (2) frei gelassen ist, so daß durch Kapillarität ein Flüssigkeitsfilm sich durch Abfließen der im Behälter enthaltenen Flüssigkeit durch jede der Öffnungen (200) bildet und sich auf dem anzufeuchtenden Bereich der Haut (P) erstreckt, wenn die Walze (50) sich auf diesem Bereich verschiebt.

5. Gerät nach Anspruch 4, dadurch gekennzeichnet, daß der Behälter (2) mit mehreren Öffnungen (200) versehen ist, die gegenüber eine Erzeugenden der Walze (50) liegt.

6. Gerät nach Anspruch 2, dadurch gekennzeichnet, daß die Befeuchtungsmittel (5) eine Befeuchtungswalze (50) enthalten, die um eine Welle (51, 52) beweglich ist, welche mindestens teilweise hohl ist, so daß ein Kanal (21) für die Zirkulation der Flüssigkeit und ein mit dem Kanal verbundener Flüssigkeitsbehälter (2) gebildet werden, und daß der Kanal mit Öffnungen versehen ist, welche die Flüssigkeit zum Umfang der Walze (50) hin entweichen lassen, so daß die Haut (P) befeuchtet wird, wenn die Walze (50) mit ihr in Kontakt ist.

7. Gerät nach einem der Ansprüche 3 bis 6, dadurch gekennzeichnet, daß die Walze (50) mindestens einen Umfangsbereich aus einem hydrophilen Material aufweist.

8. Gerät nach Anspruch 2, dadurch gekennzeichnet, daß die Befeuchtungsmittel (5) eine hohle Walze (55) mit zylindrischer Wand (55) enthalten, die um eine Welle (51, 52) beweglich und mit Öffnungen (552) auf ihrer zylindrischen Wand versehen ist, daß das hohle Innere dieser Walze dazu dient, die Flüssigkeit aufzunehmen, und daß sie mit einem Umfangsring (500) aus hydrophilem Material versehen ist, der die Flüssigkeit über die Öffnungen (552) aufnimmt und die Haut (P) befeuchtet, wenn die Befeuchtungsmittel (5) in Kontakt mit dieser sind.

9. Gerät nach Anspruch 2, dadurch gekennzeichnet, daß die Befeuchtungsmittel mindestens einen Flüssigkeitsbehälter (2, 2') mit einem offenen Ende (22) aufweisen, in welchem ein Element (8, 8') aus hydrophilem Material angeordnet ist, das mit der Haut (P) in Kontakt gebracht wird, um sie zu befeuchten.

10. Gerät nach Anspruch 9, dadurch gekennzeichnet, daß es zwei Behälter (2, 2') aufweist, die auf der einen und der anderen Seite der Enthaarungsmittel (6) angeordnet sind.

11. Gerät nach Anspruch 9, dadurch gekennzeichnet, daß es einen Behälter in der Form eines horizontalen U aufweist, wobei die Schenkel des Behälters (2) auf der einen und der anderen Seite der Enthaarungsmittel (6) angeordnet sind.

12. Gerät nach Anspruch 11, dadurch gekennzeichnet, daß das Element aus hydrophilem Material (8) an einem Ende (81) in einer im unteren Teil des Behälters (2) vorgesehenen Nut (22) gehalten ist, wobei der Behälter oberhalb des Elements aus hydrophilem Material mit mindestens einer kalibrierten Düse (200) versehen ist, um eine geringe Flüssigkeitsmenge durchfließen zu lassen.

13. Gerät nach Anspruch 2, dadurch gekennzeichnet, daß sich die Enthaarungsmittel (6), die die Form einer Walze (60) aufweisen, um eine Welle (61, 62) drehen, die mindestens teilweise hohl ist, um einen Kanal (620) für die Zirkulation der Flüssigkeit zu bilden, daß die Befeuchtungsmittel einen Flüssigkeitsbehälter (2) aufweisen, der mit dem Kanal (620) kommuniziert und Bürsten (9), die am Umfang der die Enthaarungsmittel (6) bildenden Walze (60) angeordnet sind, und daß diese Enthaarungsmittel mit Kanälen (63, 64) versehen sind, die mit dem Zirkulationskanal (620) kommunizieren und die Flüssigkeit an die Bürsten (9) verteilen, so daß die Haut (P) durch Bespritzen befeuchtet ist, wenn die Enthaarungsmittel (6) mit dieser in Kontakt sind.

14. Gerät nach einem der Ansprüche 3 bis 13, dadurch gekennzeichnet, daß der Behälter (2) mit einem Stopfen (201, 54) versehen ist, der dessen Füllen mit Flüssigkeit ermöglicht und die Dichtigkeit nach dem Befüllen sichert.

15. Gerät nach Anspruch 2. dadurch gekennzeichnet, daß die Mittel (5) zum Befeuchten der Haut (P) und die Mittel (6) zum Ausreißen der Haare an jeweils zwei gegenüberliegenden Enden (1a, 1b) des Geräts (1) angeordnet sind, wobei die Trocknungsmittel (4) zwischen den Befeuchtungsmitteln (5) und den Mitteln (6) zum Ausreißen der Haare angeordnet sind.

16. Gerät nach Anspruch 1, dadurch gekennzeichnet, daß die Mittel (5') zum Befeuchten der Haut (P) außerhalb des Geräts (1) liegen und aus einem mit Flüssigkeit getränkten Tuch (5') bestehen.

17. Gerät nach Anspruch 1, dadurch gekennzeichnet, daß die Mittel zum Trocknen der Haut (P) mindestens einen Lüfter (4a, 4b) aufweisen, der von einem Elektromotor (3) angetrieben ist und einen Luftstrahl (B, B') mit Umgebungstemperatur zum bestimmten befeuchteten Bereich der Haut (P) hin erzeugt und diese abkühlt, so daß die Unempfindlichkeit erzeugt wird.

18. Gerät nach Anspruch 2, dadurch gekennzeichnet, daß die Mittel (5) zum Befeuchten der Haut und die Mittel (6) zum Ausreißen der Haare jeweils entlang von zwei benachbarten Seiten des Geräts (1) angeordnet sind.

19. Gerät nach Anspruch 18, dadurch gekennzeichnet, daß die Trocknungsmittel zwei von einem Motor betätigte Lüfter (4a, 4b) aufweisen, wobei jeder Lüfter (4, 4b) an einem Ende der Rotationswelle des Motors (3) über einen Freilauf (51, 52) angebracht ist, so daß der Motor je nach seiner Drehrichtung alternativ einen der Lüfter (4a, 4b) antreibt.

20. Gerät nach Anspruch 19, dadurch gekennzeichnet, daß einer der Lüfter (4a) ein axiales Gebläse ist, während der andere Lüfter (4b) ein zentrifugales Gebläse ist.

21. Gerät nach einem der Ansprüche 1 bis 20, dadurch gekennzeichnet, daß die Flüssigkeit Wasser, ein flüchtigeres Produkt wie eine Alkohollösung oder ein hypoallergenes Produkt ist.
